# EUROPÄISCHE PATENTSCHRIFT

(11) **EP 0 379 005 B1**
(45) Veröffentlichungstag und Bekanntmachung des Hinweises auf die Patenterteilung: **12.07.1995**
(21) Anmeldenummer: 90100188.3
(22) Anmeldetag: 05.01.1990
(51) Int. Cl.: B25C 1/00

(54) **Nageleintreibgerät mit zugeordneten Nageltransporteinrichtung**
Nail-driving tool with transporting device for nails
Outil d'enfoncement de clous avec un mécanisme pour transport des clous

(30) Priorität: 14.01.1989 DE 3901043
(43) Veröffentlichungstag der Anmeldung: 25.07.1990
(73) Patentinhaber: ITW Befestigungssysteme GmbH, D-65795 Hattersheim-Eddersheim (DE)
(72) Erfinder: Oberhofer, Siegmund c/o Keil & Schaafhausen, D-6000 Frankfurt am Main 1 (DE); Tacke, Horst c/o Keil & Schaafhausen, D-6000 Frankfurt am Main 1 (DE); Schäfer, Manfred c/o Keil & Schaafhausen, D-6000 Frankfurt am Main 1 (DE)
(74) Vertreter: Schaafhausen, Ludwig Richard, Dipl.-Phys.

(56) Entgegenhaltungen:
- EP-A- 0 119 542
- EP-A- 0 298 760
- DE-A- 3 132 451
- FR-A- 2 323 503
- GB-A- 1 255 618
- US-A- 3 437 249

## Beschreibung

Die Erfindung betrifft ein Nageleintreibgerät mit einem Magazin für zu Nagelstreifen zusammengefaßte Nägel und mit einer dem Magazin zugeordneten Nageltransporteinrichtung, welche die Nägel nacheinander von dem Vorderende einer über einen seitlichen Einlaßschlitz in einen Austreibkanal des Gerätemundstückes mündenden Führung in eine Bereitschaftstellung für das z.B. pneumatische Austreiben aus dem Austreibkanal fördert, wobei das Magazin als Kastenmagazin für die Aufnahme von mehreren Nagelstreifen nebeneinander ausgebildet ist, wobei die Nagelstreifen nacheinander im wesentlichen senkrecht zu den Ebenen der Nagelstreifen in Ausrichtung zu dem Einlaßschlitz des Austreibkanals drückbar sind, indem die Nagelstreifen mittels wenigstens eines Federelements in Richtung einer feststehenden, wenigstens einen Teil der Führung bildenden Anschlagfläche gedrückt werden, wobei der jeweils an der Anschlagfläche anliegende Nagelstreifen mittels wenigstens eines mit einem benachbart der Anschlagfläche angeordneten pneumatisch und/oder durch Federkraft betätigbaren Förderzylinder verbundenen Transportelementes in Richtung des Austreibkanals förderbar ist.

Eine solche Vorrichtung ist aus der EP-A-0 119 542 bekannt. Das dort beschriebene Nageleintreibgerät weist ein zur Aufnahme von mehreren Nagelstreifen vorgesehenes Magazin auf, welches mit einer Nageltransporteinrichtung versehen ist. Der Transportvorgang wird durch eine an einem Förderzylinder angebrachte Förderklinke bewirkt, die zwischen die einzelnen Nägel eines Nagelstreifens eingreift und die Nagelreihe in Richtung des Austreibkanals fördert. Als nachteilig erweist sich bei dieser Ausführungsform, daß nur Nagelstreifen verarbeitet werden können, deren Nägel innerhalb des Nagelstreifens einen gewissen Abstand voneinander aufweisen, so daß die Förderklinke in den jeweiligen Zwischenraum eingreifen kann. Es ist daher mit dieser Vorrichtung nicht möglich, Nägel zu verarbeiten, die innerhalb des Nagelstreifens platzsparend Schaft an Schaft magaziniert sind.

Aufgabe der vorliegenden Erfindung ist die Schaffung eines Nageleintreibgeräts der eingangs genannten Art, mit welchem auch Nagelstreifen zuverlässig verarbeitet werden können, in welchen die Nägel nicht auf Lücke, sondern Schaft an Schaft liegen. Dadurch läßt sich die Ladekapazität des Magazins bei gleichen Außenabmessungen erheblich steigern.

Diese Aufgabe wird erfindungsgemäß dadurch gelöst, daß die Nageltransporteinrichtung ein Transportschiffchen aufweist, welches mit Hilfe der Kolbenstange des Förderzylinders in Längsrichtung des Magazins verfahrbar geführt ist und welches ein bei der Rückwärtsbewegung wirksam werdendes, vorzugsweise keilförmig ausgebildetes Nagelstreifenseparierorgan aufweist, daß das Nagelstreifenseparierorgan des Transportschiffchens derart ausgebildet ist, daß es bei dessen Rückwärtsbewegung unter seitlichem Verschieben der ggf. restlichen in dem Magazin befindlichen Nagelstreifen zwischen den an die Anlagefläche angedrückten Nagelstreifen und die ggf. restlichen in dem Magazin befindlichen Nagelstreifen einfährt, daß das Transportelement als eine bei Vorwärtsbewegung des Transportschiffchens seitlich an dem separierten Nagelstreifen angreifende Vorschubklemme so ausgebildet ist, daß der jeweils an der Anschlagfläche anliegende Nagelstreifen zwischen dem Transportschiffchen und der Vorschubklemme kraftschlüssig einklemmbar und dadurch mit dem Transportschiffchen vorwärtsbewegbar ist.

Um eine zuverlässige Funktion der Nageltransporteinrichtung zu gewährleisten, sieht eine Weiterbildung der Erfindung eine bei der Rückwärtsbewegung des Transportschiffchens wirksam werdende Rückhaltevorrichtung für den separierten Nagelstreifen vor.
Bei einer weiteren Ausgestaltung der Erfindung wird der Nagelstreifen durch das Nagelstreifenseparierorgan bei Rückwartsbewegung des Transportschiffchens gegenüber den restlichen Nagelstreifen angehoben, wodurch ein Verhaken der Nagelköpfe des separierten Nagelstreifens mit den Nagelköpfen des benachbarten Nagelstreifens zuverlässig vermieden wird.

Um eine besonders zuverlässige Funktionsweise der Nageltransporteinrichtung sicherzustellen, sieht eine Weiterbildung der Erfindung ferner vor, daß die Vorschubklemme so an dem Transportschiffchen angebracht ist, daß die Klemmung des Nagelstreifens zwischen dem Transportschiffchen und der Vorschubklemme bei dessen Vorwärtsbewegung fester wird, sich bei dessen Rückwärtsbewegung dagegen löst.

Dies läßt sich konstruktiv besonders einfach dadurch erzielen, daß die Drehachse der Vorschubklemme hinter dem Klemmpunkt der Vorschubklemme mit der Nagelreihe liegt.

Eine schnelle und zuverlässige Klemmung des Nagelstreifens zwischen Vorschubklemme und Transportschiffchen läßt sich dadurch gewährleisten, daß die Vorschubklemme stets federnd gegen die Anlagefläche des Nagelstreifens gedrückt wird.

Eine Weiterbildung der Erfindung sieht vor, daß die Rückhaltevorrichtung eine beim Vorschub des Nagelstreifens federnd zurückklappbar ausgebildete Rückhalteklaue aufweist.

Bei einer anderen Ausgestaltung der Erfindung liegt auch die Drehachse der Rückhaltevorrichtung hinter dem Klemmpunkt der Rückhalteklaue mit dem Nagelstreifen, wodurch eine zuverlässige Klemmwirkung bei Rückwärtsbewegung des Transportschiffchens mit der Vorschubklemme garantiert wird.

Um den beim Eintreibvorgang eines D-Kopf-Nagels zurückweichenden Nagelstreifen, der durch die Rückhaltevorrichtung geklemmt ist, das kurze Zurückweichen zu ermöglichen, sieht eine vorteilhafte Ausgestaltung der Erfindung vor, daß die Rückhaltevorrichtung an einer federnden Lasche angebracht ist.

Um einen unter allen Arbeitsbedingungen ausreichenden Nagelvorschub sicherzustellen, sieht eine weitere Ausgestaltung der Erfindung vor, daß der mögliche Bewegungsweg des Transportschiffchens ein Vielfaches des Nageldurchmessers beträgt.

Das Magazin läßt sich besonders einfach auffüllen, wenn die Nägel mit ihren nach unten gerichteten Spitzen an einem höhenverstellbaren Boden des Magazins anliegend geführt werden. Hierdurch sind auch unterschiedlich lange Nägel verarbeitbar.

Bei einer konstruktiv zweckmäßigen Weiterbildung der Erfindung dient die Führungsleiste des bewegbaren Transportschiffchens zugleich als Anschlagfläche und Rückwand des Magazins.

Eine noch weitere Ausgestaltung der Erfindung sieht Griffstücke an dem Transportelement und an der Rückhaltevorrichtung vor, mit denen Verklemmungen der separierten Nagelstreifen bei Fehlfunktionen leicht gelöst werden können.

Der Förderzylinder kann sowohl als doppelt wirkender Zylinder als auch als einfach wirkender Zylinder mit Federrückholung ausgebildet sein und so an unterschiedliche konstruktive Anforderungen angepaßt werden.

Besonders wirksam und kostensparend ist die Versorgung des Förderzylinders mit Luft aus dem Nageleintreibgerät selbst.

Um Fehlfunktionen beim Austreiben des vordersten Nagels auszuschließen, kann der separierte Nagelstreifen während des Nageleintreibvorgangs unter dem Druck des Förderzylinders bzw. der Rückholfeder stehen.

Das Magazin läßt sich besonders einfach füllen und ein wirksames Nachschieben der Nagelstreifen gegen die Anlagefläche sicherstellen, wenn das Federelement als ein federvorgespannter Bügel ausgebildet ist, welcher sich über die gesamte Länge des Magazins erstrecken kann.

Bei einer weiteren vorteilhaften Ausgestaltung der Erfindung ist das Federelement entspannbar und aufklappbar angebracht, wodurch eine bequeme Einhand-Beladung des Magazins ermöglicht wird.

Um eine noch bessere Zugänglichkeit und Bedienbarkeit des Magazins zu gewährleisten, kann das Federelement zusammen mit der oberen Abdeckung des Magazins wegklappbar angeordnet sein.

Zur sicheren und störungsfreien Verarbeitung von Nägeln unterschiedlicher Schaftlängen ist bei einer Weiterbildung der Erfindung der Boden des Magazins höhenverstellbar angebracht.

Eine vorteilhafte Angriffsstelle in der Mitte des Nagelschaftes ergibt sich bei kompakter Bauweise, wenn die Vorschubklemme und/oder die Rückhaltevorrichtung durch einen Längsschlitz in der Führungsleiste hindurchgreifen bzw. hindurchgreift.

In einer weiteren Ausführungsform der Erfindung ist eine Auflaufkurve für das Anheben der separierten Nagelstreifen an der Führungsleiste vorgesehen, wodurch ein Verhaken bzw. Verkanten der Nagelköpfe noch zuverlässiger vermieden wird. Um evtl. verklemmende Nägel einfach und bequem aus dem Einlaßschlitz entnehmen zu können, ist eine vorteilhafte Weiterbildung der Erfindung mit einer Schnellentstörung ausgerüstet.

Bei einer weiteren vorteilhaften Ausgestaltung der Erfindung werden die Nägel im Einlaßschlitz von einer Anpreßfeder gehalten, damit sie nicht ungewollt in den Austreibkanal gelangen können.

Dem sicheren Verschieben der Nägel dient es, wenn die Nägelköpfe auf einer Führungskante der Führungsleiste geführt sind.

Nachfolgend wird die Erfindung anhand von Ausführungsbeispielen und der Zeichnung beschrieben.

Es zeigen:
- Fig. 1a: eine Teildraufsicht auf das Magazin des Nageleintreibgerätes mit der Nageltransporteinrichtung,
- Fig. 1b: eine Teilansicht der Rückhaltevorrichtung von unten,
- Fig. 2: einen Schnitt des Magazins mit der Nageltransporteinrichtung gemäß Schnittlinie II-II von Fig. 1,
- Fig. 3a-d: schematisch in Seitenansicht die Nageltransporteinrichtung mit dem Magazin in vier unterschiedlichen Phasen des Nagelstreifentransports von rechts nach links,
wobei
- Fig. 3a: das Greifen eines ersten Nagelstreifens,
- Fig. 3b: das Transportende eines ersten Nagelstreifens,
- Fig. 3c: das Greifen eines zweiten Nagelstreifens und
- Fig. 3d: den Vorschub eines zweiten Nagelstreifens
veranschaulicht, und
- Fig. 4: eine Seitenansicht des Nageleintreibgerätes mit Schnellentstörung und Handhabungsbügel.

Die Nageltransporteinrichtung weist ein Transportschiffchen 1 auf, welches auf einer Führungsleiste 16 längs eines Magazins 11 für Nagelstreifen 5 mit Schaft an Schaft liegenden Nägeln 10 geführt ist und mit einem als Vorschubklemme ausgebildeten Transportelement 3 zusammenwirkt, wie in Fig. 1a dargestellt ist. Mit der Nageltransporteinrichtung soll ein Nagelstreifen 5 in Richtung eines Einlaßschlitzes eines Austreibkanals in dem Gerätemundstück in Fig. 1a also nach oben transportiert werden, so daß der jeweils vorderste Nagel 10 in dem Austreibkanal zum Austreiben zur Verfügung steht. Das Transportschiffchen 1 ist zu diesem Zweck fest auf einer in Magazinlängsrichtung verlaufenden Kolbenstange 7 eines nicht dargestellten Förderzylinders 6 festgelegt und an seinem rückwärtigen Ende als keilförmiges Nagelstreifenseparierorgan 12 ausgebildet, und zwar in der Weise, daß bei Rückwärtsbewegung (in Fig. 1a nach unten) des Transportschiffchens 1 aufgrund seiner asymetrischen Keilform der von einem als Bügel ausgebildeten Federelement 8 mit den anderen Nagelstreifen 5 im Magazin 11 an eine von einer mit einer Führungskante für die Nagelköpfe ausgestatteten Führungsleiste 16 bzw. deren Fortsetzung gebildete Anlagefläche 2 des Magazins 11 gedrückte Nagelstreifen 5 gegenüber den restlichen Nagelstreifen 5 in dem Magazin 11 separiert und angehoben wird. Hierbei fährt das Transportschiffchen 1 zwischen die beiden letzten Nagelstreifen 5, wie aus Fig. 1a ersichtlich ist. Die Vorschubklemme 3 ist über eine Drehachse 13 an dem Verbindungssteg des Transportschiffchens 1 mit der Kolbenstange 7 angelenkt und besteht aus einer Sperrklaue 14 und einem Griffstück 17. Die Drehachse 13 liegt dabei hinter dem Klemmpunkt 20 der Sperrklaue 14, welche gegen die Seite des separierten und zu transportierenden Nagelstreifens 5 federvorgespannt gedrückt wird. Auf diese Weise erhöht sich die Klemmkraft zwischen Transportschiffchen 1 und Sperrklaue 14 bei Bewegung dieser beiden Elemente in Förderrichtung in Fig. 1a nach oben des Nagelstreifens 5.

Weiter vorne in Förderrichtung befindet sich eine Rückhaltevorrichtung 4, die über eine Drehachse 19 an einer Lasche 29 angebracht ist, welche ihrerseits über eine Drehachse 30 und mit einer Feder 31 ander Führungsleiste 16 angelenkt ist, wie aus Fig. 1b zu erkennen ist, wobei die Rückhaltevorrichtung 4 eine Rückhalteklaue 15 sowie ein Griffstück 18 aufweist. Wie die Sperrklaue 14 weist die Rückhalteklaue 15 einen Klemmpunkt 21 auf, welcher in Förderrichtung vor der Drehachse 19 liegt, so daß die federvorgespannte Rückhalteklaue 15 bei Vorwärtsbewegung des Nagelstreifens 5 diesen freigibt, beim Versuch des Zurückschiebens des Nagelstreifens 5 jedoch sperrt und nur zusammen mit der federnd angeordneten Lasche 29 während des Eintreibvorgangs ein kurzes Stück zurückweicht, wenn der Kopf des vordersten Nagels 10 das Schaftende des nächsten Nagels passiert und dabei etw as zurückdrückt.

Die Kolbenstange 7 des einfach wirkenden Förderzylinders 6 wird durch eine Rückholfeder 22, die sich auf der einen Seite gegen das Transportschiffchen 1 und auf der anderen Seite gegen eine an der Leiste 16 gehaltene Führungshülse 25 abstützt, in den Förderzylinder 6 zurückgedrückt. Vor der Anschlagfläche der Führungshülse 25 ist zur Stoßdämpfung ein Pufferelement 24 angeordnet.

In Fig. 2 ist zusätzlich zu der Nageltransporteinrichtung auch das Gehäuse des einseitig offenen Magazins 11 zu erkennen. Es besteht aus einem der Führung der Nagelstreifen 5 dienenden höhenverstellbaren Boden 9, einem Federelement 8, einer wegschwenkbaren Abdeckung 23 sowie der Führungsleiste 16 mit Anschlagfläche 2.

In der Führungsleiste 16 ist ein Längsschlitz 26 für die Sperrklaue 14 der Vorschubklemme 3 und eine Auflaufkurve 27 vorgesehen, auf welche der separierte Nagelstreifen 5 bei seiner Vorwärtsförderung mit seinen Nagelköpfen aufläuft, wie in Fig. 3a-d dargestellt ist.

Mehrere Nagelstreifen 5 werden, wie aus Fig. 1 ersichtlich, gemeinsam durch das Federelement 8 in Richtung der Anschlagfläche 2 der Nageltransporteinrichtung gedrückt, so daß bei Verbrauch eines ersten Nagelstreifens 5 der nächste an die Anschlagfläche 2 nachrückt. Das Transportschiffchen 1 fährt bedingt durch die Bewegung des Förderzylinders 6 bzw. die Rückholfeder 22 entlang der Führungsleiste 16. Wird der Förderzylinder 6 mit Druck von dem pneumatischen Nageleintreibgerät beaufschlagt, fährt das Transportschiffchen 1 zunächst zurück, wobei sein Nagelstreifenseparierorgan 12 den an der Anschlagfläche 2 anliegenden Nagelstreifen 5 von den restlichen Nagelstreifen 5 des Magazins 11, wie erwähnt, separiert und etwas anhebt. Die Sperrklaue 14 der Vorschubklemme 3 wird dabei durch federnde Anlage an dem ersten Nagelstreifen 5 um ihre Drehachse 13 zurückgedreht. Sobald das Transportschiffchen 1 ganz zurückgefahren ist, wird der Förderzylinder 6 entlüftet. Die Rückholfeder 22 drückt nun das Transportschiffchen 1 in Förderrichtung. Dabei wird der separierte Nagelstreifen 5 zwischen dem Nagelstreifenseparierorgan 12 und der Sperrklaue 14 eingeklemmt und von dem Transportschiffchen 1 in Förderrichtung soweit bewegt, bis der vorderste Nagel 10 des transportierten Nagelstreifens 5 durch den Einlaßschlitz in den Austreibkanal des Nageleintreibgerätes gelangt.

Die stationär angebrachte Rückhaltevorrichtung 4 mit Rückhalteklaue 15, die nach dem gleichen Prinzip wie die Vorschubklemme 3 arbeitet, sorgt dafür, daß beim Rücklauf des Transportschiffchens 1 der Nagelstreifen 5 in der vorgeschobenen Position stehenbleibt. Die Klemmung des Nagelstreifens 5 zwischen dem Nagelstreifenseparierorgan 12 und der Sperrklaue 14 des Transportschiffchens 1 löst sich beim Rücklauf des Transportschiffchens 1 selbttätig, da der Klemmpunkt 20 in Förderrichtung vor der Drehachse 13 der Sperrklaue 14 angeordnet ist. Eine Anpreßfeder 28 sorgt dafür, daß die Nägel 10 am Ende des Nagelstreifens 5 nicht unkontrolliert in den Austreibkanal gelangen können, sondern solange in ihrer Position im Einlaßschlitz gehalten werden, bis sie durch den nächsten Nagelstreifen 5 weiter in Richtung Austreibkanal gefördert werden.

Sobald der erste Nagelstreifen 5 verarbeitet worden ist, wird ein zweiter Nagelstreifen 5 durch das Federelement 8 gegen die Anschlagfläche 2 der Nageltransporteinrichtung gedrückt, durch das Nagelstreifenseparierorgan 12 von den restlichen Nagelstreifen 5 separiert und angehoben und analog zum ersten Nagelstreifen 5 in Förderrichtung vorgeschoben.

Die Funktionsweise des Magazins 11 ist am besten in Fig. 4 zu sehen. Zum Beladen des Magazins 11 wird zunächst der Handhabungsbügel 32 entrastet, wodurch das Federelement 8 zurückgeklappt werden kann. Dann können bis zur maximalen Kapazität beliebig viele Nagelstreifen 5 nachgeladen werden. Anschließend wird der Handhabungsbügel 32 wieder eingerastet, wodurch das Federelement 8 die Nagelstreifen unter Federkraft beaufschlagt. Der Boden 9 des Magazins 11 ist höhenverstellbar angebracht und kann dadurch auf verschiedene Längen der Nägel 10 eingestellt werden.

Sowohl an der Vorschubklemme 3 als auch an der Rückhaltevorrichtung 4 sind Griffstücke 17 bzw. 18 angebracht, mit denen die Klemmung des separierten Nagelstreifens 5 im Bedarfsfall manuell gelöst werden kann. Außerdem kann das Nagelstreifenseparierorgan 12 mit Hilfe einer Schnellentstörung 33 zurückgeklappt werden, um eventuell verklemmte Nägel 10 bzw. Nagelstreifen 5 aus dem Einlaßschlitz der Nageltransporteinrichtung entfernen zu können.

### Bezugszeichenliste:

- 1: Transportschiffchen
- 2: Anschlagfläche
- 3: Transportelement, nämlich Vorschubklemme
- 4: Rückhaltevorrichtung
- 5: Nagelstreifen
- 6: Förderzylinder
- 7: Kolbenstange
- 8: Federelement
- 9: Boden
- 10: Nägel
- 11: Magazin
- 12: Nagelstreifenseparierorgan
- 13: Drehachse
- 14: Sperrklaue
- 15: Rückhalteklaue
- 16: Führungsleiste
- 17: Griffstück
- 18: Griffstück
- 19: Drehachse
- 20: Klemmpunkt
- 21: Klemmpunkt
- 22: Rückholfeder
- 23: Abdeckung
- 24: Pufferelement
- 25: Führungshülse
- 26: Längsschlitz
- 27: Auflaufkurve
- 28: Anpreßfeder
- 29: Lasche
- 30: Drehachse
- 31: Feder
- 32: Handhabungsbügel
- 33: Schnellentstörung

## Patentansprüche

1. Nageleintreibgerät mit einem Magazin (11) für zu Nagelstreifen (5) zusammengefaßte Nägel (10) und mit einer dem Magazin (11) zugeordneten Nageltransporteinrichtung, welche die Nägel (10) nacheinander von dem Vorderende einer über einen seitlichen Einlaßschlitz in einen Austreibkanal des Gerätemundstückes mündenden Führung in eine Bereitschaftstellung für das z.B. pneumatische Austreiben aus dem Austreibkanal fördert, wobei das Magazin (11) als Kastenmagazin für die Aufnahme von mehreren Nagelstreifen (5) nebeneinander ausgebildet ist, wobei die Nagelstreifen (5) nacheinander im wesentlichen senkrecht zu den Ebenen der Nagelstreifen (5) in Ausrichtung zu dem Einlaßschlitz des Austreibkanals drückbar sind, indem die Nagelstreifen (5) mittels wenigstens eines Federelements (8) in Richtung einer feststehenden, wenigstens einen Teil der Führung bildenden Anschlagfläche (2) gedrückt werden, wobei der jeweils an der Anschlagfläche (2) anliegende Nagelstreifen (5) mittels wenigstens eines mit einem benachbart der Anschlagfläche (2) angeordneten pneumatisch und/oder durch Federkraft betätigbaren Förderzylinder (6) verbundenen Transportelementes (3) in Richtung des Austreibkanals förderbar ist, **dadurch gekennzeichnet**, daß die Nageltransporteinrichtung ein Transportschiffchen (1) aufweist, welches mit Hilfe der Kolbenstange (7) des Förderzylinders (6) in Längsrichtung des Magazins (11) verfahrbar geführt ist und welches ein bei der Rückwärtsbewegung wirksam werdendes, vorzugsweise keilförmig ausgebildetes Nagelstreifenseparierorgan (12) aufweist, daß das Nagelstreifenseparierorgan (12) des Transportschiffchens (1) derart ausgebildet ist, daß es bei Rückwärtsbewegung unter seitlichem Verschieben der ggf. restlichen in dem Magazin (11) befindlichen Nagelstreifen (5) zwischen den an die Anlagefläche (2) angedrückten Nagelstreifen (5) und die ggf. restlichen in dem Magazin (11) befindlichen Nagelstreifen (5) einfährt, daß das Transportelement (3) als eine bei Vorwärtsbewegung des Transportschiffchens (1) seitlich an dem separierten Nagelstreifen (5) angreifende Vorschubklemme so ausgebildet ist, daß der jeweils an der Anschlagfläche (2) anliegende Nagelstreifen (5) zwischen dem Transportschiffchen (1) und der Vorschubklemme (3) kraftschlüssig einklemmbar und dadurch mit dem Transportschiffchen (1) vorwärts bewegbar ist.

2. Nageleintreibgerät nach Anspruch 1, **dadurch gekennzeichnet**, daß eine bei der Rückwärtsbewegung des Transportschiffchens (1) wirksam werdende Rückhaltevorrichtung (4) für den separierten Nagelstreifen (5) vorgesehen ist.

3. Nageleintreibgerät nach Anspruch 1 oder 2, **dadurch gekennzeichnet**, daß das Nagelstreifenseparierorgan (12) des Transportschiffchens (1) derart ausgebildet ist, daß der an die Anlagefläche (2) angedrückte Nagelstreifen (5) bei Rückwärtsbewegung des Transportschiffchens (1) zur Separierung gegenüber den ggf. restlichen in dem Magazin (11) befindlichen Nagelstreifen (5) angehoben wird.

4. Nageleintreibgerät nach einem der Ansprüche 1 bis 3, **dadurch gekennzeichnet**, daß die Vorschubklemme (3) relativ zu dem Transportschiffchen (1) angebracht ist, daß beim Zurückdrücken des Nagelstreifens (5) bzw. bei Vorwärtsbewegung des Transportschiffchens (1) mit der Vorschubklemme (3) die Klemmung zwischen dem Transportschiffchen (1) und der Vorschubklemme (3) fester wird, während sich die Klemmung bei Vorwärtsdrücken des Nagelstreifens (5) bzw. Rückwärtsbewegung des Transportschiffchens (1) mit der Vorschubklemme (3) löst.

5. Nageleintreibgerät nach einem der Ansprüche 1 bis 4, **dadurch gekennzeichnet**, daß die Vorschubklemme (3) an einer Drehachse (13) angelenkt ist, welche rückwärts von dem Klemmpunkt (20) liegt, welchen eine Sperrklaue (14) der Vorschubklemme (3) mit dem Nagelstreifen (5) bildet.

6. Nageleintreibgerät nach einem der Ansprüche 1 bis 5, **dadurch gekennzeichnet**, daß die Vorschubklemme (3) mit ihrer Sperrklaue (14) gegen den an die Anlagefläche (2) angedrückten Nagelstreifen (5) federvorgespannt ist.

7. Nageleintreibgerät nach einem der Ansprüche 1 bis 6, **dadurch gekennzeichnet**, daß die Rückhaltevorrichtung (4) eine stationär angeordnete, beim Vorschub der Nagelstreifen (5) federnd zurückklappbar ausgebildete und bei Rückwärtsbewegung des Transportschiffchens (1) wirksam werdende Rückhalteklaue (15) aufweist.

8. Nageleintreibgerät nach Anspruch 7, **dadurch gekennzeichnet**, daß die Rückhalteklaue (15) der Rückhaltevorrichtung (4) an einer Drehachse (19) angelenkt ist, welche rückwärts von dem Klemmpunkt (21) liegt, welchen die Rückhalteklaue (15) der Rückhaltevorrichtung (4) mit dem Nagelstreifen (5) bildet.

9. Nageleintreibgerät nach Anspruch 7 oder 8, **dadurch gekennzeichnet**, daß die Rückhaltevorrichtung (4) an einer federnden Lasche (29) angebracht ist.

10. Nageleintreibgerät nach einem der Ansprüche 1 bis 9, **dadurch gekennzeichnet**, daß der mögliche Bewegungsweg des Transportschiffchens (1) ein Vielfaches des Nageldurchmessers beträgt.

11. Nageleintreibgerät nach einem der Ansprüche 1 bis 10, **dadurch gekennzeichnet**, daß die Nägel (10) der Nagelstreifen (5) mit ihren nach unten gerichteten Spitzen an einem höhen verstellbaren Boden (9) des feststehenden Magazins (11) an liegend geführt werden.

12. Nageleintreibgerät nach einem der Ansprüche 1 bis 11, **dadurch gekennzeichnet**, daß das mit der Kolbenstange (7) des Förderzylinders (6) bewegbare Transportschiffchen (1) an einer Führungsleiste (16) geführt wird, welche zugleich die Anschlagfläche (2) und Rückwand des Magazins (11) bildet.

13. Nageleintreibgerät nach einem der Ansprüche 1 bis 12, **dadurch gekennzeichnet**, daß an dem Transportelement (3) und/oder an der Rückhaltevorrichtung (4) Griffstücke (17, 18) angeordnet sind, mit denen eine Verklemmung manuell lösbar ist.

14. Nageleintreibgerät nach einem der Ansprüche 1 bis 13, **dadurch gekennzeichnet**, daß der Förderzylinder (6) entweder als doppelt wirkender Zylinder oder als einfach wirkender Zylinder mit Federrückholung ausgebildet ist.

15. Nageleintreibgerät nach einem der Ansprüche 1 bis 14, **dadurch gekennzeichnet**, daß der Förderzylinder (6) mit Luft aus dem Nageleintreibgerät versorgt und von diesem gesteuert wird, wobei bei jedem Eintreibvorgang der Förderzylinder (6) einmal be- und entlüftet wird.

16. Nageleintreibgerät nach einem der Ansprüche 1 bis 15, **dadurch gekennzeichnet**, daß der separierte Nagelstreifen (5) während des Nageleintreibvorgangs unter dem Druck des Förderzylinders (6) bzw. der Rückholfeder (22) steht.

17. Nageleintreibgerät nach einem der Ansprüche 1 bis 16, **dadurch gekennzeichnet**, daß das Federelement (8) als ein sich im wesentlichen über die gesamte Länge des Magazins (11) erstreckender federvorgespannter Bügel ausgebildet ist.

18. Nageleintreibgerät nach einem der Ansprüche 1 bis 17, dadurch gekennzeichnet, daß das Federelement (8) durch Ausrasten eines Handhabungsbügels (32) entspannbar und aufklappbar angebracht ist.

19. Nageleintreibgerät nach einem der Ansprüche 1 bis 18, dadurch gekennzeichnet, daß das Federelement (8) zusammen mit der oberen Abdeckung (23) des Magazins (11) wegklappbar ist.

20. Nageleintreibgerät nach einem der Ansprüche 1 bis 19, dadurch gekennzeichnet, daß der Boden (9) des Magazins (11) höhenverstellbar angebracht ist.

21. Nageleintreibgerät nach einem der Ansprüche 1 bis 20, **dadurch gekennzeichnet**, daß die Vorschubklemme (3) und/oder die Rückhaltevorrichtung (4) durch einen Längsschlitz (26) in der Führungsleiste (16) und/oder der Anlagefläche (2) hindurchgreifen bzw. hindurchgreift.

22. Nageleintreibgerät nach einem der Ansprüche 1 bis 21, **dadurch gekennzeichnet**, daß die Führungsleiste (16) eine Auflaufkurve (27) für das Anheben des separierten Nagelstreifens (5) gegenüber den ggf. restlichen in dem Magazin (11) befindlichen Nagelstreifen (5) beim Vorwärtsbewegen des separierten Nagelstreifens (5) aufweist.

23. Nageleintreibgerät nach einem der Ansprüche 1 bis 22, **dadurch gekennzeichnet**, daß das Nagelstreifenseparierorgan (12) mit einer Schnellentstörung (33) ausgerüstet ist.

24. Nageleintreibgerät nach einem der Ansprüche 1 bis 23, **dadurch gekennzeichnet**, daß oberhalb der Führungsleiste (16) im Bereich des Einlaßschlitzes eine Anpreßfeder (28) für die Nagelköpfe angebracht ist.

25. Nageleintreibgerät nach einem der Ansprüche 1 bis 24, **dadurch gekennzeichnet**, daß die Nagelköpfe auf einer Führungskante der Führungsleiste (16) geführt sind.

## Claims

1. Nail-driving tool comprising a magazine (11) for nails (10) grouped together in nail strips (5) and a nail transporting device associated with the magazine (11) which conveys the nails (10) one after another from the front end of a guide leading via a lateral inlet slot into an exit channel in the mouthpiece of the tool into a ready position to be driven, e.g. pneumatically out of the exit channel, the magazine (11) being designed as a box magazine for receiving a plurality of nail strips (5) alongside one another, wherein the nail strips (5) can be pressed one after another into alignment with the inlet slot of the exit channel essentially perpendicularly to the planes of the nail strips (5), in that the nail strips (5) are pressed by means of at least one spring element (8) in the direction of a fixed stop surface (2) forming at least part of the guide, wherein the respective nail strip (5) bearing against the stop surface (2) can be conveyed in the direction of the exit channel by means of at least one transport element (3) connected to a conveyor cylinder (6) operated pneumatically and/or by means of spring force and arranged adjacent to the stop surface (2), characterised in that the nail transporting device has a transport shuttle (1) which is movably guided in the longitudinal direction of the magazine (11) with the aid of the piston rod (7) of the conveyor cylinder (6) and which has a preferably wedge-shaped nail strip separating member (12) activated during the return movement, that the nail strip separating member (12) of the transport shuttle (1) is designed in such a manner that it moves in between the nail strip (5) pressed against the bearing surface (2) and any nail strips (5) remaining in the magazine (11) during the return movement, with lateral displacement of any nail strips (5) remaining in the magazine (11), and that the transport element (3) is designed as a feed clamp laterally engaging the separated nail strip (5) during the forward movement of the transport shuttle (1) in such a manner that the respective nail strip (5) bearing against the stop surface (2) can be clamped non-positively between the transport shuttle (1) and the feed clamp (3) and can therefore be moved forward together with the transport shuttle (1).

2. Nail-driving tool according to claim 1, characterised in that a retaining device (4) activated during the return movement of the transport shuttle (1) is provided for the separated nail strip (5).

3. Nail-driving tool according to claim 1 or claim 2, characterised in that the nail strip separating member (12) of the transport shuttle (1) is designed in such a manner that the nail strip (5) pressed against the bearing surface (2) is raised in order to be separated from any nail strips (5) remaining in the magazine (11) during the return movement of the transport shuttle (1).

4. Nail-driving tool according to one of claims 1 to 3, characterised in that the feed clamp (3) is mounted in such a manner relative to the transport shuttle (1) that the clamping force between the transport shuttle (1) and the feed clamp (3) becomes stronger when the nail strip (5) is pressed back or during the forward movement of the transport shuttle (1) together with the feed clamp (3), while the clamping force is released when the nail strip (5) is pressed forward or during the return movement of the transport shuttle (1) together with the feed clamp (3).

5. Nail-driving tool according to one of claims 1 to 4, characterised in that the feed clamp (3) is hinged on to an axis of rotation (13) situated to the rear of the clamping point (20) formed by a locking claw (14) of the feed clamp (3) and the nail strip (5).

6. Nail-driving tool according to one of claims 1 to 5, characterised in that the feed clamp (3) can be spring-loaded via its locking claw (14) against the nail strip (5) pressed against the bearing surface (2).

7. Nail-driving tool according to one of claims 1 to 6, characterised in that the retaining device (4) has a fixedly arranged retaining claw (15) designed to fold back resiliently during the feed of the nail strips (5) and activated during the return movement of the transport shuttle (1).

8. Nail-driving tool according to claim 7, characterised in that the retaining claw (15) of the retaining device (4) is hinged on to an axis of rotation (19) situated to the rear of the clamping point (21) formed by the retaining claw (15) of the retaining device (4) and the nail strip (5).

9. Nail-driving tool according to claim 7 or claim 8, characterised in that the retaining device (4) is mounted on a resilient bracket (29).

10. Nail-driving tool according to one of claims 1 to 9, characterised in that the possible path of motion of the transport shuttle (1) is a multiple of the nail diameter.

11. Nail-driving tool according to one of claims 1 to 10, characterised in that the nails (10) of the nail strips (5) are guided with their downwardly directed points bearing against a vertically adjustable bottom (9) of the fixed magazine (11).

12. Nail-driving tool according to one of claims 1 to 11, characterised in that the transport shuttle (1) which can be moved by the piston rod (7) of the conveyor cylinder (6) is guided on a guide strip (16) which simultaneously forms the stop surface (2) and rear wall of the magazine (11).

13. Nail-driving tool according to one of claims 1 to 12, characterised in that gripping pieces (17, 18) by means of which jamming can be released manually are arranged on the transport element (3) and/or on the retaining device (4).

14. Nail-driving tool according to one of claims 1 to 13, characterised in that the conveyor cylinder (6) is designed either as a double-acting cylinder or as a single-acting cylinder with spring return.

15. Nail-driving tool according to one of claims 1 to 14, characterised in that the conveyor cylinder (6) is supplied with air from the nail-driving tool and is controlled by the latter, the conveyor cylinder (6) being aerated and vented once during each driving operation.

16. Nail-driving tool according to one of claims 1 to 15, characterised in that the separated nail strip (5) is under the pressure of the conveyor cylinder (6) or of the return spring (22) during the nail-driving operation.

17. Nail-driving tool according to one of claims 1 to 16, characterised in that the spring element (8) is designed as a spring-loaded stirrup extending essentially over the entire length of the magazine (11).

18. Nail-driving tool according to one of claims 1 to 17, characterised in that the spring element (8) is mounted to be released and folded upwards by releasing an operating stirrup (32).

19. Nail-driving tool according to one of claims 1 to 18, characterised in that the spring element (8) can be folded away together with the top cover (23) of the magazine (11).

20. Nail-driving tool according to one of claims 1 to 19, characterised in that the bottom (9) of the magazine (11) is mounted in a vertically adjustable manner.

21. Nail-driving tool according to one of claims 1 to 20, characterised in that the feed clamp (3) and/or the retaining device (4) traverse/s a longitudinal slot (26) in the guide strip (16) and/or the bearing surface (2).

22. Nail-driving tool according to one of claims 1 to 21, characterised in that the guide strip (16) has an ascending curve (27) for raising the separated nail strip (5) relative to any nail strips (5) remaining in the magazine (11) during the forward movement of the separated nail strip (5).

23. Nail-driving tool according to one of claims 1 to 22, characterised in that the nail strip separating member (12) is provided with a quick-release mechanism (33).

24. Nail-driving tool according to one of claims 1 to 23, characterised in that a pressure spring (28) for the nail heads is mounted above the guide strip (16) in the region of the inlet slot.

25. Nail-driving tool according to one of claims 1 to 24, characterised in that the nail heads are guided on a guide edge of the guide strip (16).

## Revendications

1. Appareil à enfoncer les clous comportant un magasin (11) pour des clous (10) réunis en bandes (5) et un dispositif transporteur de clous adjoint à ce magasin (11) qui mène les clous (10) l'un après l'autre, de l'extrémité avant d'un guidage débouchant par une fente latérale d'entrée dans un canal d'expulsion de l'embouchure de l'appareil, à une position où ils sont prêts à l'expulsion par exemple pneumatique du canal d'expulsion, le magasin (11) étant un magasin caisson destiné à recevoir plusieurs bandes de clous (5) les unes à côté des autres, ces bandes de clous (5) pouvant être poussées l'une après l'autre sensiblement perpendiculairement à leur plan dans l'alignement de la fente d'entrée du canal d'expulsion en étant poussées au moyen d'au moins un élément élastique (8) en direction d'une surface fixe de butée (2) formant au moins une partie du guidage, la bande de clous (5) appuyée contre cette surface de butée (2) pouvant être transportée vers le canal d'expulsion au moyen d'au moins un élément transporteur (3) relié à un vérin transporteur pneumatique et/ou actionné par ressort (6) placé à proximité de la surface de butée (2), caractérisé par le fait que le dispositif transporteur de clous présente une navette transporteuse (1) qui est mue dans la direction longitudinale du magasin (11) par la tige de piston (7) du vérin transporteur (6) et présente un organe séparateur de bande de clous (12) de préférence en forme de coin qui agit lors du mouvement en arrière, que cet organe séparateur de bande de clous (12) de la navette transporteuse (1) est fait de façon que, lors du mouvement en arrière, il entre entre la bande de clous (5) serrée contre la surface d'appui (2) et les bandes de clous (5) éventuellement restantes se trouvant dans le magasin (11) en déplaçant latéralement ces dernières, et que l'élément transporteur (3) est constitué d'une pince d'avance qui, lors du mouvement en avant de la navette transporteuse (1), attaque latéralement la bande de clous (5) séparée et est fait de façon que la bande de clous (5) appuyée contre la surface de butée (2) puisse être coincée entre la navette transporteuse (1) et la pince d'avance (3) et ainsi être mue en avant avec la navette transporteuse (1).

2. Appareil à enfoncer les clous selon la revendication 1, caractérisé par le fait qu'il est prévu pour la bande de clous (5) séparée un dispositif de retenue (4) qui agit lors du mouvement en arrière de la navette transporteuse (1).

3. Appareil à enfoncer les clous selon l'une des revendications 1 et 2, caractérisé par le fait que l'organe séparateur de bande de clous (12) de la navette transporteuse (1) est fait de façon telle que la bande de clous (5) serrée contre la surface d'appui (2) soit, lors du mouvement en arrière de la navette transporteuse (1), soulevée pour sa séparation des bandes de clous (5) éventuellement restantes se trouvant dans le magasin (11).

4. Appareil à enfoncer les clous selon l'une des revendications 1 à 3, caractérisé par le fait que la pince d'avance (3) est montée par rapport à la navette transporteuse (1) de façon que le serrage entre la navette transporteuse (1) et la pince d'avance (3) devienne plus fort lors de la poussée en arrière de la bande de clous (5) ou lors du mouvement en avant de la navette transporteuse (1) avec la pince d'avance (3) et se relâche lors de la poussée en avant de la bande de clous (5) ou du mouvement en arrière de la navette transporteuse (1) avec la pince d'avance (3).

5. Appareil à enfoncer les clous selon l'une des revendications 1 à 4, caractérisé par le fait que la pince d'avance (3) est articulée sur un axe de rotation (13) qui est situé en arrière du point de serrage (20) qu'une griffe d'arrêt (14) de la pince d'avance (3) forme avec la bande de clous (5).

6. Appareil à enfoncer les clous selon l'une des revendications 1 à 5, caractérisé par le fait que la pince d'avance (3) est serrée par un ressort par sa griffe d'arrêt (14) contre la bande de clous (5) serrée contre la surface d'appui (2).

7. Appareil à enfoncer les clous selon l'une des revendications 1 à 6, caractérisé par le fait que le dispositif de retenue (4) présente une griffe fixe de retenue (15) rabattable élastiquement en arrière lors de l'avance des bandes de clous (5) et agissant lors du mouvement en arrière de la navette transporteuse (1).

8. Appareil à enfoncer les clous selon la revendication 7, caractérisé par le fait que la griffe de retenue (15) du dispositif de retenue (4) est articulée sur un axe de rotation (19) qui est situé en arrière du point de serrage (21) que la griffe de retenue (15) du dispositif de retenue (4) forme avec la bande de clous (5).

9. Appareil à enfoncer les clous selon l'une des revendications 7 et 8, caractérisé par le fait que le dispositif de retenue (4) est monté sur une patte élastique (29).

10. Appareil à enfoncer les clous selon l'une des revendications 1 à 9, caractérisé par le fait que la course possible de la navette transporteuse (1) est un multiple du diamètre des clous.

11. Appareil à enfoncer les clous selon l'une des revendications 1 à 10, caractérisé par le fait que les clous (10) des bandes de clous (5) sont conduits leurs pointes dirigées vers le bas appuyées sur un fond à position en hauteur réglable (9) du magasin fixe (11).

12. Appareil à enfoncer les clous selon l'une des revendications 1 à 11, caractérisé par le fait que la navette transporteuse (1) mobile avec la tige de piston (7) du vérin transporteur (6) est guidée par une barre de guidage (16) qui forme en même temps la surface de butée (2) et la paroi arrière du magasin (11).

13. Appareil à enfoncer les clous selon l'une des revendications 1 à 12, caractérisé par le fait que sur l'élément transporteur (3) et/ou sur le dispositif de retenue (4) sont prévus des éléments préhenseurs (17, 18) qui permettent de supprimer manuellement un coincement.

14. Appareil à enfoncer les clous selon l'une des revendications 1 à 13, caractérisé par le fait que le vérin transporteur (6) est soit un vérin à double effet, soit un vérin à simple effet à rappel par ressort.

15. Appareil à enfoncer les clous selon l'une des revendications 1 à 14, caractérisé par le fait que le vérin transporteur (6) est alimenté en air depuis l'appareil à enfoncer les clous et commandé par celui-ci et est, à chaque opération d'enfoncement d'un clou, mis sous pression et hors pression une seule fois.

16. Appareil à enfoncer les clous selon l'une des revendications 1 à 15, caractérisé par le fait que la bande de clous (5) séparée est, pendant l'opération d'enfoncement d'un cou, soumise à la pression du vérin transporteur (6) ou du ressort de rappel (22).

17. Appareil à enfoncer les clous selon l'une des revendications 1 à 16, caractérisé par le fait que l'élément élastique (8) est constitué d'un étrier qui s'étend sensiblement sur toute la longueur du magasin (11) et est chargé par un ressort.

18. Appareil à enfoncer les clous selon l'une des revendications 1 à 17, caractérisé par le fait que l'élément élastique (8) est monté de façon à pouvoir être détendu et relevé par décliquetage d'un étrier de manoeuvre (32).

19. Appareil à enfoncer les clous selon l'une des revendications 1 à 18, caractérisé par le fait que l'élément élastique (8) peut être écarté par basculement conjointement avec la couverture supérieure (23) du magasin (11).

20. Appareil à enfoncer les clous selon l'une des revendications 1 à 19, caractérisé par le fait que le fond (9) du magasin (11) est monté avec position en hauteur réglable.

21. Appareil à enfoncer les clous selon l'une des revendications 1 à 20, caractérisé par le fait que la pince d'avance (3) et/ou le dispositif de retenue (4) passe(nt) par une fente longitudinale (26) faite dans la barre de guidage (16) et/ou dans la surface d'appui (2).

22. Appareil à enfoncer les clous selon l'une des revendications 1 à 21, caractérisé par le fait que la barre de guidage (16) présente une came de montée (27) pour le soulèvement de la bande de clous (5) séparée par rapport aux bandes de clous (5) éventuellement restantes se trouvant dans le magasin (11) lors du mouvement en avant de la bande de clous (5) séparée.

23. Appareil à enfoncer les clous selon l'une des revendications 1 à 22, caractérisé par le fait que l'organe séparateur de bande de clous (12) est pourvu d'un dispositif de déblocage rapide (33).

24. Appareil à enfoncer les clous selon l'une des revendications 1 à 23, caractérisé par le fait qu'au-dessus de la barre de guidage (16) est monté dans la zone de la fente d'entrée un ressort (28) pour le serrage des têtes des clous.

25. Appareil à enfoncer les clous selon l'une des revendications 1 à 24, caractérisé par le fait que les têtes des clous sont guidées par un bord de guidage de la barre de guidage (16).
